# EUROPÄISCHE PATENTSCHRIFT

(11) **EP 3 378 128 B1**
(45) Veröffentlichungstag und Bekanntmachung des Hinweises auf die Patenterteilung: **11.03.2020**
(21) Anmeldenummer: 16801983.4
(22) Anmeldetag: 14.11.2016
(51) Int. Cl.: H01R 13/11, H01R 13/187, H01R 43/16

(54) **ANORDNUNG MIT EINEM KONTAKTELEMENT UND EINEM ELEKTRISCHEN LEITER UND VERFAHREN ZUM HERSTELLEN EINER SOLCHEN ANORDNUNG**
ASSEMBLY WITH A CONTACT ELEMENT AND AN ELECTRICAL CABLE AND METHOD FOR PRODUCING SUCH AN ASSEMBLY
ARRANGEMENT AVEC UN ÉLÉMENT DE CONTACT ET UN CÂBLE ÉLECTRIQUE ET MÉTHODE POUR LA PRODUCTION D'UN TEL ARRANGEMENT

(30) Priorität: 17.11.2015 DE 102015119850
(43) Veröffentlichungstag der Anmeldung: 26.09.2018
(73) Patentinhaber: Phoenix Contact e-Mobility GmbH, 32816 Schieder-Schwalenberg (DE)
(72) Erfinder: FÜHRER, Thomas, 32825 Blomberg (DE)
(74) Vertreter: Janke, Christiane
(86) Internationale Anmeldenummer: PCT/EP2016/077561
(87) Internationale Veröffentlichungsnummer: WO 2017/085005

(56) Entgegenhaltungen:
- DE-A1- 2 632 851
- US-A- 1 520 868
- US-A- 4 082 412
- US-A- 5 078 622
- US-A- 5 474 479

## Beschreibung

Die Erfindung betrifft eine Anordnung mit einem Kontaktelement und einem elektrischen Leiter nach dem Anspruch 1 sowie ein Verfahren zum Herstellen einer solchen Anordnung.

Ein solches Kontaktelement umfasst einen bandförmig erstreckten Kontaktkörper, der derart gebogen ist, dass der Kontaktkörper eine Öffnung ausbildet, in die ein Steckverbinderteil in eine Steckrichtung eingesteckt werden kann. Der Kontaktkörper weist hierbei eine um die Öffnung erstreckte, eine Innenwandung der Öffnung ausbildende Oberfläche auf. In der Öffnung des Kontaktkörpers ist eine Kontaktlamelle derart angeordnet, dass die Kontaktlamelle an der Oberfläche anliegt. Diese Kontaktlamelle dient zum elektrischen Kontaktieren mit einem in die Öffnung des Kontaktkörpers eingesteckten Steckverbinderteil.

Derartige Kontaktelemente können insbesondere zum Bereitstellen eines elektrischen Kontakts mit einer hohen Stromtragfähigkeit ausgebildet sein. Der Kontaktkörper ist hierbei massiv beispielsweise aus Kupfer ausgebildet, wobei die Stärke des gebogenen Kontaktkörpers abhängig von der gewünschten Stromtragfähigkeit gewählt wird. Über die (elastisch federnde) Kontaktlamelle wird bei Einstecken eines zugeordneten Steckverbinderteils eine günstige elektrische Kontaktierung unter elastischem Anpressdruck an das Steckverbinderteil gewährleistet.

Herkömmlich sind solche Kontaktelemente als massive Kontakthülsen, gefertigt in der Regel als Drehteile, ausgebildet. Bei solchen Kontakthülsen erfolgt ein Anschließen eines elektrischen Leiters in der Regel an einem einer Einstecköffnung abgewandten Ende der Kontakthülse und somit axial hinter dem Steckbereich, in den das Steckverbinderteil einzustecken ist. Dies bedingt einen vergleichsweise großen axialen Bauraum solcher Kontakthülsen.

Zudem können solche Kontakthülsen insbesondere zum Bereitstellen von elektrischen Kontakten mit hoher Stromtragfähigkeit aufwendig zu fertigen sein. Darüber hinaus kann beispielsweise eine (galvanische) Oberflächenveredelung schwierig sein.

Anstelle von durch Drehteile gefertigten Kontakthülsen werden heutzutage auch Kontaktelemente verwendet, die als Stanzteile hergestellt und zum Bereitstellen des Kontaktelements gebogen werden.

Beispielsweise ist ein aus der DE 10 2011 105 821 A1 bekanntes Kontaktelement zu einer Hülse gebogen und über einen Lascheneingriff umfänglich geschlossen. An das hülsenförmige Kontaktelement schließt axial eine Anschlusszunge zum Anbinden eines elektrischen Leiters an.

Bei einem aus der US 6,656,002 bekannten Kontaktelement ist ein Kontaktkörper in Form eines Stanzteils umgebogen und umfänglich durch einen Lascheneingriff geschlossen.

Solche durch Stanzteile gefertigte Kontaktelemente sind in ihrer Herstellung vergleichsweise aufwendig und erfordern ein komplexes Verbinden von Enden des Kontaktkörpers über einen geeigneten, formschlüssigen Lascheneingriff. Insbesondere bei vergleichsweise niedrigen Stückzahlen (die für Kontaktelemente besonders hoher Stromtragfähigkeit üblich sein können) können solche Kontaktelemente gegebenenfalls nicht ohne weiteres wirtschaftlich hergestellt werden.

Eine weitere Schwierigkeit ergibt sich dadurch, dass die Kontaktlamelle entlang der Steckrichtung, in die ein zugeordnetes Steckverbinderteil mit einem Kontaktstift in die Öffnung des Kontaktkörpers einzustecken ist, an dem Kontaktkörper festgelegt sein muss, damit die Kontaktlamelle beim Einstecken oder Abziehen des Steckverbinderteils nicht relativ zu dem Kontaktkörper verrutscht. Hierzu sind bei dem aus der DE 10 2011 105 821 A1 bekannten Kontaktelement an der Kontaktlamelle stirnseitig Laschen vorgesehen, die den Kontaktkörper an seinen Kanten umgreifen und auf diese Weise eine Verbindung zu dem Kontaktkörper herstellen. Dies kann den Fertigungsaufwand solcher Kontaktelemente jedoch weiter erhöhen.

US5078622, US5474479, DE2632851 offenbaren ein Kontaktelement, welches einen gebogen ausgebildeten Kontaktkörper aufweist, in dessen Öffnung eine Kontaktlamelle angeordnet ist.

US5078622 aufweist einen axial von dem Zylinderabschnitt vorstehenden Laschenabschnitt zum Anschließen des elektrischen Leiters an den Kontaktkörper.

US4082412 offenbart ein Kontaktelement, welches einen gebogen ausgebildeten Kontaktkörper aufweist, wobei der Kontaktkörper einen die Öffnung aufweisenden Zylinderabschnitt und einen tangential von dem Zylinderabschnitt vorstehenden Laschenabschnitt zum Anschließen des elektrischen Leiters an den Kontaktkörper aufweist.

US5078622 offenbart eine Kontaktanordnung mit einem Kontaktelement und einem elektrischen Leiter gemäß dem Oberbegriff des Anspruchs 1 und ein Verfahren zum Herstellen einer Anordnung eines Kontaktelements mit einem elektrischen Leiter gemäß dem Oberbegriff des Anspruchs 13.

Aufgabe der vorliegenden Erfindung ist es, eine Anordnung mit einem Kontaktelement und einem elektrischen Leiter und ein Verfahren zum Herstellen einer Anordnung eines Kontaktelements mit einem elektrischen Leiter bereitzustellen, die eine einfache, kostengünstige Herstellung, auch bei Auslegung für eine hohe Stromtragfähigkeit, ermöglichen.

Diese Aufgabe wird durch einen Gegenstand mit den Merkmalen des Anspruchs 1 gelöst. Demnach weist der bandförmige Kontaktkörper eine Formschlusseinrichtung mit zumindest einem an der Oberfläche des Kontaktkörpers geformten Formschlusselement auf. Die Kontaktlamelle steht formschlüssig mit dieser Formschlusseinrichtung in Eingriff und ist dadurch entlang der Steckrichtung an dem Kontaktkörper festgelegt.

Die vorliegende Erfindung geht von dem Gedanken aus, eine Formschlusseinrichtung zum (axialen) Festlegen der Kontaktlamelle an dem Kontaktkörper in die Oberfläche des Kontaktkörpers einzubringen. Die Oberfläche umgibt hierbei die Öffnung umfänglich und bildet die Innenwandung der Öffnung aus. An dieser Oberfläche liegt die Kontaktlamelle an, wenn sie in die Öffnung des Kontaktkörpers eingesteckt ist.

Dadurch, dass die Formschlusseinrichtung in die Oberfläche des Kontaktkörpers eingeformt wird, ist möglich, diese Formschlusseinrichtung vor dem Biegen des Kontaktkörpers herzustellen, was in besonders einfacher Weise beispielsweise durch einen Prägung- oder Spannungsvorgang erfolgen kann. Nachdem der Kontaktkörper zu seiner gewünschten Form gebogen ist, kann sodann die Kontaktlamelle in die durch den Kontaktkörper gebildete Öffnung eingesteckt werden und gelangt dadurch mit der Formschlusseinrichtung in formschlüssigen Eingriff, so dass die Kontaktlamelle dadurch axial entlang der Steckrichtung an dem Kontaktkörper festgelegt ist.

Gemäß der Erfindung, weist der Kontaktkörper einen die Öffnung aufweisenden Zylinderabschnitt und einen tangential von dem Zylinderabschnitt vorstehenden Laschenabschnitt zum Anschließen eines elektrischen Leiters an den Kontaktkörper auf, wobei über den Laschenabschnitt der Leiter in unterschiedlichen Orientierungen an das Kontaktelement anschließbar und in unterschiedlichen Richtungen von dem Kontaktelement wegführbar ist, wobei zum Anschließen an den Laschenabschnitt ein Anschlussstück einer Leitungsader des Leiters an den Laschenabschnitt flächig angesetzt und stoffschlüssig mittels Schweißen oder Löten mit dem Laschenabschnitt verbunden ist.

Der Zylinderabschnitt erstreckt sich umfänglich um die Steckrichtung und bildet die Öffnung nach Art eines Zylinderrings, der umfänglich (weitestgehend) geschlossen ist, aus. Von diesem Zylinderabschnitt steht der Laschenabschnitt tangential, also tangential zur Umfangsrichtung um die Steckrichtung, vor.

Der Laschenabschnitt steht somit seitlich von dem Zylinderabschnitt ab und ermöglicht ein Anschließen eines elektrischen Leiters an das Kontaktelement. Dadurch, dass der Laschenabschnitt tangential und somit seitlich von dem Zylinderabschnitt vorsteht, kann ein elektrischer Leiter über den Laschenabschnitt neben dem Zylinderabschnitt mit dem Kontaktelement verbunden werden. Hierdurch kann sich ein Kontaktelement mit vergleichsweise geringem axialen Bauraum ergeben.

Weitere Maßnahmen zum Festlegen der Kontaktlamelle an dem Kontaktkörper können hierdurch entfallen. Insbesondere ist nicht erforderlich, durch Umformung der Kontaktlamelle, beispielsweise durch Umbiegen von Laschen der Kontaktlamelle, eine Verbindung mit dem Kontaktkörper herzustellen. Die Kontaktlamelle gelangt bei Einstecken in den Kontaktkörper selbsttätig in formschlüssigen Eingriff mit der Formschlusseinrichtung an der Oberfläche des Kontaktkörpers, so dass die Kontaktlamelle dadurch an dem Kontaktkörper festgelegt ist.

Unterschiedliche Varianten für die Ausgestaltung der Formschlusseinrichtung sind denkbar und möglich.

In einer ersten Variante kann die Formschlusseinrichtung durch eine in die Oberfläche eingeformte Vertiefung gebildet sein, die somit ein Formschlusselement ausbildet. In dieser Vertiefung liegt die Kontaktlamelle ein, wenn sie in der Öffnung des Kontaktkörpers angeordnet ist.

Die Vertiefung ist vorzugsweise axial entlang der Steckrichtung beidseits durch Stege begrenzt, die sich umfänglich entlang einer Umfangsrichtung um die Steckrichtung an dem Kontaktkörper erstrecken. Die Stege sind entlang der Steckrichtung zueinander versetzt und nehmen, wenn die Kontaktlamelle in die Öffnung des Kontaktkörpers eingesteckt ist, die Kontaktlamelle zwischen sich auf.

Am Übergang zwischen den Stegen und der dazwischen angeordneten Vertiefung sind vorzugsweise Kanten gebildet, an denen die Kontaktlamelle formschlüssig anliegt, wenn sie in der Öffnung des Kontaktkörpers angeordnet ist. Durch einen scharfkantigen Übergang zwischen der Vertiefung und den beidseits angrenzenden Stegen wird eine günstige Aufnahme für die Kontaktlamelle geschaffen, mittels derer die Kontaktlamelle entlang der Steckrichtung an dem Kontaktkörper festgelegt ist.

In einer zweiten Variante kann die Formschlusseinrichtung auch durch eine Mehrzahl von in die Oberfläche des Kontaktkörpers eingeformten Einprägungen gebildet sein, die somit Formschlusselemente der Formschlusseinrichtung ausbilden. Mit diesen Einprägungen steht die Kontaktlamelle beispielsweise über Enden von Lamellenabschnitten formschlüssig in Eingriff, so dass darüber die Kontaktlamelle formschlüssig an dem Kontaktkörper festgelegt ist.

Die Einprägungen sind vorzugsweise entlang einer Umfangsrichtung um die Steckrichtung zueinander versetzt, so dass umfänglich um die Öffnung ein formschlüssiger Halt der Kontaktlamelle an dem Kontaktkörper geschaffen wird.

In einer besonders vorteilhaften Ausgestaltung können mehrere parallel zueinander erstreckte Reihe von Einprägungen vorgesehen sein. Eine erste Reihe von Einprägungen kann hierbei entlang der Umfangsrichtung aneinander angereihte, erste Einprägungen aufweisen, während eine zweite Reihe von Einprägungen entlang der Umfangsrichtung aneinander angereihte, zweite Einprägungen umfasst. Die erste Reihe von Einprägungen und die zweite Reihe von Einprägungen sind hierbei vorzugsweise entlang der Steckrichtung zueinander versetzt und somit parallel zueinander angeordnet.

Die erste Reihe von Einprägungen und die zweite Reihe von Einprägungen können vorteilhafterweise jeweils genau gleich viele Einprägungen aufweisen. Einer ersten Einprägung der ersten Reihe ist somit eine zweite Einprägung der zweiten Reihe zugeordnet, die entlang der Steckrichtung zu der ersten Einprägung versetzt ist.

Dadurch, dass zwei entlang der Steckrichtung zueinander versetzte Reihen von Einprägungen gebildet werden, wird möglich, die Kontaktlamelle beidseits an Enden von Lamellenabschnitten der Kontaktlamelle formschlüssig zu halten.

Die Einprägungen weisen vorzugsweise jeweils eine (scharfe) Kante auf, an der beispielsweise ein Ende eines Lamellenabschnitts der Kontaktlamelle formschlüssig anliegt und auf diese Weise entlang der Steckrichtung formschlüssig an dem Kontaktkörper gehalten ist. Die Einprägungen können hierbei im Querschnitt (in einer Querschnittsebene, die durch die Steckrichtung und die Oberflächennormale der Oberfläche des Kontaktkörpers aufgespannt ist) jeweils eine keilförmige Gestalt aufweisen, so dass jede Einprägung nach Art eines Sägezahn in eine Richtung eine Kante für eine formschlüssige Anlage ausbildet, in die entgegengesetzte Richtung jedoch schräg ansteigt und keine Kante ausbildet.

In einer dritten Variante kann das zumindest eine Formschlusselement der Formschlusseinrichtung auch durch zumindest eine in die Oberfläche des Kontaktkörpers eingeformte Nut gebildet sein. Diese Nut ist entlang einer um die Steckrichtung weisenden Umfangsrichtung an der Oberfläche erstreckt. Mit der Nut steht die Kontaktlamelle, wenn sie in die Öffnung des Kontaktkörpers eingebracht ist, formschlüssig in Eingriff, so dass darüber die Kontaktlamelle entlang der Steckrichtung an dem Kontaktkörper gehalten ist.

Hierbei kann vorgesehen sein, dass zwei entlang der Steckrichtung zueinander versetzte Nuten vorgesehen sind. Insbesondere können eine erste entlang der Umfangsrichtung erstreckte Nut und eine zweite entlang der Umfangsrichtung erstreckte Nut entlang der Steckrichtung zueinander versetzt sein, so dass die Kontaktlamelle beidseits formschlüssig an den Nuten gehalten ist.

Die Nuten können wiederum jeweils beispielsweise eine Kante ausbilden, an der die Kontaktlamelle formschlüssig anliegt. Im Querschnitt können die Nuten hierbei, analog wie oben für die Einprägungen beschrieben, eine Keilform ausbilden, so dass ein Formschluss lediglich in eine Richtung bereitgestellt wird.

Der Kontaktkörper kann beispielsweise aus einem gebogenen Kupferband gefertigt sein. In einem Ausgangszustand liegt dieses Kupferband geradlinig entlang einer Längsachse erstreckt vor. Zum Herstellen des Kontaktkörpers wird das Kupferband gebogen, so dass die Öffnung zur Aufnahme der Kontaktlamelle gebildet wird.

Die Stärke des Kupferbandes wird abhängig von der gewünschten Stromtragfähigkeit gewählt. Zum Bereitstellen eines Kontaktelements mit einer vergleichsweise großen Stromtragfähigkeit (beispielsweise 200 A oder sogar darüber) wird hierbei ein Kupferband mit vergleichsweise großer Dicke, beispielsweise mehrere Millimeter, gewählt. Das Kupferband kann zusätzlich galvanisch beschichtet sein.

In einer Ausgestaltung weist der Kontaktkörper einen die Öffnung aufweisenden Zylinderabschnitt und einen tangential von dem Zylinderabschnitt vorstehenden Laschenabschnitt zum Anschließen eines elektrischen Leiters an den Kontaktkörper auf. Der Zylinderabschnitt erstreckt sich umfänglich um die Steckrichtung und bildet die Öffnung nach Art eines Zylinderrings, der umfänglich (weitestgehend) geschlossen ist, aus. Von diesem Zylinderabschnitt steht der Laschenabschnitt tangential, also tangential zur Umfangsrichtung um die Steckrichtung, vor.

Der Laschenabschnitt steht somit seitlich von dem Zylinderabschnitt ab und ermöglicht ein Anschließen eines elektrischen Leiters an das Kontaktelement. Dadurch, dass der Laschenabschnitt tangential und somit seitlich von dem Zylinderabschnitt vorsteht, kann ein elektrischer Leiter über den Laschenabschnitt neben dem Zylinderabschnitt mit dem Kontaktelement verbunden werden. Hierdurch kann sich ein Kontaktelement mit vergleichsweise geringem axialen Bauraum ergeben.

In einer weiteren Ausgestaltung ist der Kontaktkörper mit einem Ende in eine Biegerichtung um die Steckrichtung hin zu der Oberfläche gebogen, so dass das Ende der Oberfläche angenähert ist. Durch dieses Umbiegen wird die Öffnung ausgebildet, in der sodann die Kontaktlamelle angeordnet werden kann. In einer vorteilhaften Ausgestaltung kann der Kontaktkörper hierbei an dem der Oberfläche angenäherten Ende eine Abflachung zur flächigen Anlage mit der Oberfläche aufweisen. Durch diese Abflachung wird möglich, das Ende in vorteilhafte Anlage mit der Oberfläche des Kontaktkörpers zu bringen, so dass eine im Querschnitt näherungsweise kreisförmige Öffnung in dem Kontaktkörper geschaffen wird. Eine solche Abflachung kann insbesondere dann von Vorteil sein, wenn zur Bereitstellung des Kontaktkörpers ein bandförmig erstrecktes Element mit vergleichsweise großer Dicke verwendet wird.

Im Bereich der Abflachung kann das Ende des Kontaktkörpers vorteilhaft stoffschlüssig mit der Oberfläche verbunden werden, um auf diese Weise den ringförmigen Zylinderabschnitt umfänglich zur Erhöhung der mechanischen Festigkeit zu schließen. Dies kann beispielsweise mittels Schweißen, insbesondere Laserschweißen, erfolgen.

Denkbar und möglich ist in diesem Zusammenhang auch, eine Verbindung auf andere Weise herzustellen, beispielsweise durch Schrauben oder Nieten oder durch einen formschlüssigen Eingriff des Endes in die Oberfläche.

Die Aufgabe wird auch gelöst durch ein Verfahren zum Herstellen einer Anordnung eines Kontaktelements mit einem elektrisch Leiter gemäß Anspruch 13.

Hierbei ist vorgesehen, dass der bandförmige Kontaktkörper eine Formschlusseinrichtung mit zumindest einem an der Oberfläche des Kontaktkörpers geformten Formschlusselement aufweist, wobei die Kontaktlamelle beim Anordnen an dem Kontaktkörper formschlüssig mit der Formschlusseinrichtung in Eingriff gebracht wird und dadurch entlang der Steckrichtung an dem Kontaktkörper festgelegt wird.

Die vorangehend für das Kontaktelement beschriebenen Vorteile und vorteilhaften Ausgestaltungen finden analog auch auf das Verfahren Anwendung, so dass auf das oben Ausgeführte verwiesen werden soll.

Insbesondere kann hierbei vorgesehen sein, dass der Kontaktkörper in einem Ausgangszustand entlang einer Längsachse längserstreckt ist und zum Ausbilden der Öffnung in eine Biegerichtung um die Steckrichtung gebogen wird. Der Kontaktkörper liegt somit in einem Ausgangszustand als längserstrecktes Band vor. in das die Formschlusseinrichtung bereits eingebracht ist. Zum Herstellen des Kontaktkörpers wird das längserstreckte Band in die Biegerichtung umgebogen, so dass sich ein Zylinderring mit einer darin angeordneten Öffnung ergibt, in der die Kontaktlamelle angeordnet werden kann.

Kontaktelemente der hier beschriebenen Art können beispielsweise in der Fahrzeugtechnik, beispielsweise zum Verbinden von Leitern in einem Fahrzeug, Verwendung finden, wobei auch gänzlich anders geartete Anwendungen beispielsweise im Rahmen einer Industrieanlage möglich sind.

Der der Erfindung zugrunde liegende Gedanke soll nachfolgend anhand der in den Figuren dargestellten Ausführungsbeispiele näher erläutert werden. Es zeigen:
- Fig. 1: eine Ansicht eines ersten Ausführungsbeispiels eines Kontaktkörpers einer Kontaktlamelle, in einem Ausgangszustand vor dem Biegen;
- Fig. 2A: eine Ansicht des Kontaktkörpers nach dem Biegen;
- Fig. 2B: eine Ansicht des Kontaktkörpers mit einer darin angeordneten Kontaktlamelle;
- Fig. 3: eine Querschnittsansicht entlang der Linie I-I gemäß Fig. 2A;
- Fig. 4: eine Ansicht eines weiteren Ausführungsbeispiels eines Kontaktkörpers, in einem Ausgangszustand;
- Fig. 5A: eine Ansicht des Kontaktkörpers nach dem Biegen;
- Fig. 5B: eine Ansicht des Kontaktkörpers mit darin angeordneter Kontaktlamelle;
- Fig. 6A: eine Querschnittsansicht entlang der Linie I-I gemäß Fig. 5A;
- Fig. 6B: eine ausschnittsweise vergrößerte Darstellung der Querschnittsansicht gemäß Fig. 6A;
- Fig. 7: eine Ansicht eines dritten Ausführungsbeispiels eines Kontaktkörpers, in einem Ausgangszustand;
- Fig. 8A: eine Ansicht des Kontaktkörpers nach dem Biegen;
- Fig. 8B: eine Ansicht des Kontaktkörpers, beim Einsetzen einer Kontaktlamelle;
- Fig. 8C: eine Ansicht des Kontaktkörpers, bei eingesetzter Kontaktlamelle;
- Fig. 9: eine Querschnittsansicht entlang der Linie II-II gemäß Fig. 8A;
- Fig. 10A: eine Seitenansicht eines weiteren Ausführungsbeispiels eines Kontaktkörpers, mit einer Abflachung an einem hin zur Oberfläche des Kontaktkörpers gebogenen Ende;
- Fig. 10B: eine perspektivische Ansicht des Kontaktkörpers;
- Fig. 10C: eine Ansicht des Kontaktkörpers mit darin angeordneter Kontaktlamelle;
- Fig. 11: eine Seitenansicht des Kontaktkörpers gemäß Fig. 10A, wobei das die Abflachung tragende Ende des Kontaktkörpers stoffschlüssig mit der Oberfläche des Kontaktkörpers verbunden ist; und
- Fig. 12A-C: Ansichten eines Ausführungsbeispiels eines Kontaktkörpers, mit an einen Laschenabschnitt des Kontaktkörpers angeschlossenen, in unterschiedliche Richtungen erstreckten Leitern.

Fig. 1 bis 3 zeigen ein erstes Ausführungsbeispiel eines Kontaktelements 1, das aus einem bandförmig erstreckten Kontaktkörper 10 hergestellt ist.

Wie aus Fig. 1 ersichtlich, liegt der Kontaktkörper 10 in einem Ausgangszustand 1' in Form eines entlang einer Längsachse L längserstreckten Bandes vor. Zum Herstellen des Kontaktelements 1 wird dieser Kontaktkörper 10 aus seinem Ausgangszustand 1' in eine Biegerichtung B gebogen, so dass sich das in Fig. 2A dargestellte Kontaktelement 1 ergibt.

Der gebogene Kontaktkörper 10 weist einen Zylinderabschnitt 12 auf, der eine Öffnung 120 ausbildet. Dieser Zylinderabschnitt 12 ist dadurch gebildet, dass der bandförmig erstreckte Kontaktkörper 10 aus seinem Ausgangszustand 1' mit einem Ende 101 in Richtung einer Oberfläche 104 ringförmig gebogen wird, so dass sich die in Fig. 2A dargestellte Gestalt ergibt. Die Oberfläche 104 des Kontaktkörpers 10 bildet hierbei eine die Öffnung 120 umgebenen Innenwandung aus.

Der bandförmig erstreckte Kontaktkörper 10 wird derart gebogen, dass von dem Zylinderabschnitt 12 ein Laschenabschnitt 13 mit einem Ende 100 tangential vorsteht und geradlinig von dem Zylinderabschnitt 12 erstreckt ist. Der Laschenabschnitt 13 dient zum Anschließen eines elektrischen Leiters an das Kontaktelement 1, wie nachfolgend noch beschrieben werden soll.

Zum Komplettieren des Kontaktelements 1 wird, wie in Fig. 2B dargestellt, in der Öffnung 120 des Zylinderabschnitts 12 des Kontaktkörpers 10 eine Kontaktlamelle 2 angeordnet, die radial zumindest in gewissem Umfang federnd ist und auf diese Weise ein Einstecken eines Steckverbinderteils 3 in eine Steckrichtung E in die Öffnung 120 zum elektrischen Kontaktieren mit dem Kontaktelement 1 ermöglicht. Das Steckverbinderteil 3 kann dadurch mit einem Kontaktstift in die Öffnung 120 eingesteckt werden und gelangt auf diese Weise in Anlage mit der Kontaktlamelle 2, die dadurch elastisch gespannt wird und einen günstigen Anpressdruck für eine elektrische Kontaktierung mit dem Kontaktstift des Steckverbinderteils 3 bereitstellt.

Die Kontaktlamelle 2 liegt an der die Innenwandung der Öffnung 120 ausbildenden Oberfläche 104 des Kontaktkörpers 10 an und ist somit elektrisch mit dem beispielsweise aus einem Kupferband gefertigten Kontaktkörper 10 kontaktiert.

Um die Kontaktlamelle 2 in der Öffnung 120 entlang der Steckrichtung E festzulegen, weist der Kontaktkörper 10 an seiner der Öffnung 120 zugewandten Oberfläche 104 eine Formschlusseinrichtung 11 in Form einer in die Oberfläche 104 eingeformten Vertiefung 112 auf. In dieser Vertiefung liegt die Kontaktlamelle 2, wenn sie in der Öffnung 120 angeordnet ist, so dass darüber die Kontaktlamelle 2 formschlüssig in der Öffnung 120 gehalten ist und insbesondere bei einem Einstecken oder Herausziehen des Steckverbinderteils 3 nicht entlang der Steckrichtung E in der Öffnung 120 verschoben werden kann.

Die Vertiefung 112 wird beidseits durch Stege 110, 111 begrenzt, die jeweils am Übergang zu der Vertiefung 112 eine (scharfe) Kante 113, 114 ausbilden. Zwischen diesen Kanten 113, 114 liegt die Kontaktlamelle 2, wenn sie in der Öffnung 120 angeordnet ist (Fig. 2B), so dass die Kontaktlamelle 2 zwischen den Kanten 113, 114 entlang der Steckrichtung E an dem Kontaktkörper 10 festgelegt ist.

Die Formschlusseinrichtung 11 in Form der Vertiefung 112 wird vor dem Biegen des Kontaktkörpers 10 in die Oberfläche 104 eingebracht, beispielsweise durch Prägen oder durch einen spanenden Fertigungsprozess. Nach dem Biegen des Kontaktkörpers 10 erstreckt sich die Formschlusseinrichtung 11 in Form der Vertiefung 112 umfänglich entlang einer Umfangsrichtung U um die Steckrichtung E innenseitig der Öffnung 120, so dass die Kontaktlamelle 2 durch Einstecken in die Öffnung 120 in einfacher Weise in der Vertiefung 112 angeordnet werden kann.

Fig. 3 zeigt in einer Querschnittsansicht die Ausgestaltung der Formschlusseinrichtung 11 mit der Vertiefung 112 und den die Vertiefung 112 beidseits begrenzenden Stegen 110, 111.

Das Kontaktelement 1 kann beispielsweise einen elektrischen Kontakt ausbilden, der eine hohe Stromtragfähigkeit, beispielsweise >100 A, insbesondere >200 A, aufweisen kann. Das Kontaktelement 1 ist hierbei an einen elektrischen Leiter angeschlossen und kann über die in dem Zylinderabschnitt 12 ausgebildete Öffnung 120 steckend mit einem geeigneten Kontaktstift eines Steckverbinderteils 3 in Eingriff gebracht werden, so dass über das Kontaktelement 1 eine elektrische Verbindung zweier Leiter hergestellt werden kann.

Ein zweites Ausführungsbeispiel eines Kontaktelements 1 ist in Fig. 4 bis 6A, 6B dargestellt. Bei diesem Ausführungsbeispiel ist eine Formschlusseinrichtung 11 durch Einprägungen 115, 116 in der Oberfläche 104 des Kontaktkörpers 10 gebildet. Die Einprägungen 115, 116 bilden hierbei zwei Reihen von Einprägungen 115, 116 aus, die entlang der Steckrichtung E zueinander versetzt sind und sich parallel an der Oberfläche 104 des Kontaktkörpers 10 erstrecken.

Die Einprägungen 115, 116 werden vor dem Biegen des Kontaktkörpers 10 in die Oberfläche 104 eingebracht. Die Einprägungen 115, 116 können hierbei durch einen Prägeprozess gefertigt werden, wobei grundsätzlich auch eine spanende Fertigung dieser Einprägungen 115, 116 denkbar und möglich ist.

Nach dem Biegen erstrecken sich die Reihen der Einprägungen 115, 116 umfänglich entlang der Umfangsrichtung U um die Steckrichtung E innenseitig der Öffnung 120, wie dies in Fig. 5A dargestellt ist. Die Einprägungen 115, 116 nehmen hierbei Enden 200, 201 von Lamellenabschnitten 20 der Kontaktlamelle 2 auf (siehe Fig. 5B in Zusammenschau mit Fig. 8B), so dass die Kontaktlamelle 2 über ihre Enden 200, 201 formschlüssig an dem Kontaktkörper 10 gehalten und entlang der Steckrichtung E an dem Kontaktkörper 10 festgelegt ist.

Durch die zweireihige Anordnung der Einprägungen 115, 116 werden Enden 200, 201 beidseits der Lamellenabschnitte 20 aufgenommen, so dass die Kontaktlamelle 2 in axialer Richtung beidseits zu dem Kontaktkörper 10 festgelegt ist.

Wie aus den Querschnittsansichten gemäß Fig. 6A und 6B ersichtlich, weisen die Einprägungen 115, 116 jeweils im Querschnitt (entlang einer Querschnittsebene, die durch die Steckrichtung E und eine Oberflächennormale der Oberfläche 104 des Kontaktkörpers 10 aufgespannt ist) eine Keilform auf, so dass sich an jeder Einprägung 115, 116 eine Form nach Art eines Sägezahns ergibt (siehe insbesondere Fig. 6B). Jede Einprägung 115, 116 bildet hierbei eine Kante 113, 114 aus, an der ein zugeordnetes Ende 200, 201 eines Lamellenabschnitts 20 der Kontaktlamelle 2 anliegt.

Dadurch, dass die Sägezahnform der Einprägungen 115, 116 der unterschiedlichen Reihen mit ihren Kanten 113, 114 in unterschiedliche, entgegengesetzte Richtungen weisen, ist die Kontaktlamelle 2 sowohl in die Steckrichtung E als auch entgegen der Steckrichtung E an dem Kontaktkörper 10 festgelegt. So wird bei Belastung in die Steckrichtung E die Kontaktlamelle 2 über die Kante 114 der Einprägungen 116 der axial hinteren Reihe von Einprägungen 116 gehalten, während bei Belastung entgegen der Steckrichtung E (beim Herausziehen des Steckverbinderteils 3) die Kontaktlamelle 2 über die Kanten 113 der Einprägungen 115 der axial vorderen Reihe von Einprägungen 115 formschlüssig gesperrt ist.

In einem weiteren, in Fig. 7 bis 9 dargestellten Ausführungsbeispiel ist die Formschlusseinrichtung 11 durch zwei axial entlang der Steckrichtung E zueinander versetzte, jeweils umfänglich um die Umfangsrichtung U durchgängig erstreckte Nuten 117, 118 gebildet.

Die Nuten 117, 118 weisen im Querschnitt, wie aus Fig. 9 ersichtlich, jeweils eine Sägezahnform auf, analog wie dies für die Einprägungen 115, 16 für das Ausführungsbeispiel gemäß Fig. 4 bis 6A, 6B beschrieben worden ist. Diesbezüglich soll somit auf das oben Ausgeführte verwiesen werden.

Die Nuten 117, 118 sind axial zueinander versetzt und nehmen Enden 200, 201 (siehe Fig. 8B) von Lamellenabschnitten 20 der Kontaktlamelle 2 formschlüssig auf, so dass darüber die Kontaktlamelle 2 sowohl in die Steckrichtung E als auch entgegen der Steckrichtung E an dem Kontaktkörper 10 festgelegt ist.

In Fig. 8B ist die Kontaktlamelle 2 vor dem Einstecken in die Öffnung 120 des Zylinderabschnitts 12 des Kontaktelements 1 dargestellt. Wie aus Fig. 8B ersichtlich, ist die Kontaktlamelle 2 umfänglich nicht geschlossen und kann somit radial verformt werden, um sie in einfacher Weise in die Öffnung 120 einzubringen. Beim Einstecken in die Öffnung 120 gelangen die Enden 200, 201 der Lamellenabschnitte 20 der Kontaktlamelle 2 in formschlüssigen Eingriff mit den Nuten 117, 118, so dass die Kontaktlamelle 2 an dem Kontaktkörper 10 festgelegt ist.

Wie aus Fig. 7 und 8A ersichtlich, erstrecken sich die Nuten 117, 118 bei dem dargestellten Ausführungsbeispiel nicht entlang der gesamten Länge des Kontaktkörpers 10, sondern nur in dem Bereich, der - nach dem Biegen - den Zylinderabschnitt 12 mit der darin geformten Öffnung 120 ausbildet. Die Nuten 117, 118 erstrecken sich somit insbesondere nicht in den Bereich des Laschenabschnitts 13 hinein.

Ähnliches ist prinzipiell auch bei den Ausführungsbeispielen gemäß Fig. 1 bis 3 und Fig. 4 bis 6A, 6B denkbar und möglich. Auch dort ist möglich, dass sich die Vertiefung 112 (siehe Fig. 1) bzw. die Reihen von Einprägungen 115, 116 (siehe Fig. 4) nur in dem Bereich an dem Kontaktkörper 10 erstrecken, der - nach dem Biegen - den Zylinderabschnitt 12 ausbildet.

Bei den vorangehend beschriebenen Ausführungsbeispielen ist der Kontaktkörper 10 mit seinem Ende 101 in die Biegerichtung B in Richtung der Oberfläche 104 gebogen und damit zu dem Zylinderabschnitt 12 gerollt. Weil der Kontaktkörper 10 in seinem Ausgangszustand 1' die Form eines längserstreckten Bandes mit einer nicht zu vernachlässigenden Dicke aufweist, liegt, in gebogenem Zustand, das Ende 101 mit einer Kante an der Oberfläche 104 des Kontaktkörpers 10 an, was dazu führt, dass ein Absatz in der durch die Oberfläche 104 des Kontaktkörpers 10 gebildeten Innenwandung der Öffnung 120 besteht (siehe beispielsweise Fig. 2A). Vorteilhafterweise wird die Kontaktlamelle 2 (die umfänglich nicht geschlossen ist. siehe Fig. 8B) hierbei derart in die Öffnung 120 eingesetzt, dass die Unterbrechungsstelle der Kontaktlamelle 2 gerade im Bereich des Absatzes am Ende 101 des Kontaktkörpers 10 zu liegen kommt. Weil die Kontaktlamelle 2 bei eingestecktem Steckverbinderteil 3 über den größten Teil des Umfangs mit dem Steckverbinderteil 3 in Anlage ist, ist die Unterbrechung in der Kontaktlamelle 2 und der Absatz in der Innenwandung der Öffnung 120 für die Güte der elektrischen Kontaktierung näherungsweise zu vernachlässigen.

Um bei einem Kontaktkörper 10 großer Dicke, der beispielsweise für ein Kontaktelement 1 großer Stromtragfähigkeit geeignet ist, einen verbesserten Übergang an dem Ende 101 des Kontaktkörpers 10 zu schaffen, kann, wie bei dem Ausführungsbeispiel gemäß Fig. 10A bis 10C, an dem Ende 101 des Kontaktkörpers 10 eine Abflachung 102 vorgesehen sein, die eine verbesserte Anlage des Endes 101 an der Oberfläche 104 des Kontaktkörpers 10 schafft. Mit der Abflachung 102 kann das Ende 101 derart hin zu der Oberfläche 104 gebogen und in Anlage mit der Oberfläche 104 gebracht werden, dass sich der Absatz am Übergang zwischen dem Ende 101 und der Oberfläche 104 innenseitig der Öffnung 120 verkleinert, wie dies aus der Seitenansicht gemäß Fig. 10A ersichtlich ist.

Um hierbei die mechanische Stabilität des Kontaktelements 1 zu vergrößern, kann eine Verbindung 103 zwischen dem Ende 101 und der Oberfläche 104 geschaffen werden, indem beispielsweise mittels Laserschweißen ein Stoffschluss zwischen dem Ende 101 und der Oberfläche 104 erzeugt wird.

Eine solche Verbindung 103 ist prinzipiell auch denkbar und möglich, wenn an dem Ende 101 keine Abflachung vorgesehen ist. So kann auch bei den Ausführungsbeispielen, die anhand von Fig. 1 bis 9 beschrieben worden sind, grundsätzlich an dem Ende 101 eine Verbindung 103 zu der Oberfläche 104 hergestellt werden, beispielsweise durch Anbringen einer (Laser-)Schweißnaht.

Der tangential von dem Zylinderabschnitt 12 vorstehende Laschenabschnitt 13 dient dazu, einen Leiter 4 an das Kontaktelement 1 anzuschließen, wie dies in Fig. 12A bis 12C dargestellt ist. Über den Laschenabschnitt 13 kann hierbei ein Leiter 4 in unterschiedlichen Orientierungen an das Kontaktelement 1 angeschlossen und in unterschiedliche Richtungen von dem Kontaktelement 1 weggeführt werden, wie sich dies aus den Abbildungen ergibt.

Zum Anschließen an den Laschenabschnitt 13 wird ein Anschlussstück 40 einer Leitungsader des Leiters 4 an den Laschenabschnitt 13 flächig angesetzt und beispielsweise stoffschlüssig mittels Schweißen oder Löten mit dem Laschenabschnitt 13 verbunden.

Dadurch, dass der Laschenabschnitt 13 tangential von dem Zylinderabschnitt 12 vorsteht, kann die Verbindung mit dem Leiter 4 in Querrichtung neben dem Zylinderabschnitt 12 erfolgen. Der axiale Bauraum des Kontaktelements 1 erhöht sich durch den Laschenabschnitt 13 nicht.

Der der Erfindung zugrunde liegende Gedanke ist nicht auf die vorangehend geschilderten Ausführungsbeispiele beschränkt, sondern lässt sich grundsätzlich auch in gänzlich anders gearteter Weise verwirklichen.

Durch das bereitgestellte Kontaktelement kann sich eine einfache Herstellbarkeit unter Verwendung beispielsweise eines Kupferbandes ergeben. Das Kontaktelement kann in einem zusätzlichen Schritt galvanisiert werden, zwingend erforderlich ist dies jedoch nicht.

Durch Bereitstellung einer Formschlusseinrichtung innenseitig der Öffnung kann in einfacher Weise ein zuverlässiges Festlegen der Kontaktlamelle in der Öffnung erreicht werden, ohne dass zusätzliche Maßnahmen beispielsweise an der Kontaktlamelle selbst vorzusehen sind. Die Kontaktlamelle muss in ihrer Ausgestaltung hierzu nicht notwendigerweise in besonderer Weise angepasst werden.

Durch Anschließen eines Leiters an einen Laschenabschnitt der beschriebenen Art kann eine Kabelabgangsrichtung in flexibler Weise gewählt werden. Es ergibt sich ein Kontaktelement mit vergleichsweise geringem axialen Bauraumbedarf.

### Bezugszeichenliste

- 1: Kontaktelement
- 1': Ausgangszustand
- 10: Kontaktkörper (Band)
- 100,101: Ende
- 102: Abflachung
- 103: Verbindung
- 104: Oberfläche
- 11: Formschlusseinrichtung
- 110, 111: Steg
- 112: Vertiefung
- 113,114: Kante
- 115, 116: Einprägung
- 117,118: Nut
- 12: Zylinderabschnitt
- 120: Öffnung
- 13: Laschenabschnitt
- 2: Lamelle
- 20: Lamellenabschnitte
- 200,201: Ende
- 3: Steckverbinderteil
- 4: Leiter
- 40: Anschlussstück
- B: Biegerichtung
- E: Einsteckrichtung
- L: Längsachse
- U: Umfangsrichtung

## Patentansprüche

1. Anordnung mit einem Kontaktelement (1) und einem elektrischen Leiter (4), wobei das Kontaktelement (1)
- einen bandförmig erstreckten Kontaktkörper (10), der derart gebogen ist, dass der Kontaktkörper (10) eine Öffnung (120) ausbildet, in die ein Steckverbinderteil (3) in eine Steckrichtung (E) einsteckbar ist, wobei der Kontaktkörper (10) eine um die Öffnung (120) erstreckte, eine Innenwandung der Öffnung (120) ausbildende Oberfläche (104) aufweist, und
- eine in der Öffnung (120) des Kontaktkörpers (10) angeordnete, an der Oberfläche (104) anliegende Kontaktlamelle (2) zum elektrischen Kontaktieren mit einem in die Öffnung (120) eingesteckten Steckverbinderteil (3) aufweist,
- wobei der bandförmige Kontaktkörper (10) eine Formschlusseinrichtung (11) mit zumindest einem an der Oberfläche (104) des Kontaktkörpers (10) geformten Formschlusselement (111-118) aufweist, wobei die Kontaktlamelle (2) formschlüssig mit der Formschlusseinrichtung (11) in Eingriff steht und dadurch entlang der Steckrichtung (E) an dem Kontaktkörper (10) festgelegt ist,
**dadurch gekennzeichnet, dass** der Kontaktkörper (10) einen die Öffnung (120) aufweisenden Zylinderabschnitt (12) und einen tangential von dem Zylinderabschnitt (12) vorstehenden Laschenabschnitt (13) zum Anschließen des elektrischen Leiters (4) an den Kontaktkörper (10) aufweist, wobei über den Laschenabschnitt (13) der Leiter (4) in unterschiedlichen Orientierungen an das Kontaktelement (1) anschließbar und in unterschiedlichen Richtungen von dem Kontaktelement (1) wegführbar ist, wobei zum Anschließen an den Laschenabschnitt (13) ein Anschlussstück (40) einer Leitungsader des Leiters (4) an den Laschenabschnitt (13) flächig angesetzt und stoffschlüssig mittels Schweißen oder Löten mit dem Laschenabschnitt (13) verbunden ist.

2. Anordnung nach Anspruch 1, **dadurch gekennzeichnet, dass** das zumindest eine Formschlusselement durch eine in die Oberfläche eingeformte Vertiefung (112) gebildet ist, in der die Kontaktlamelle (2) angeordnet ist.

3. Anordnung nach Anspruch 2, **dadurch gekennzeichnet, dass** die Vertiefung (112), betrachtet entlang der Steckrichtung (E), durch zwei Stege (110, 111) begrenzt ist, zwischen denen die Kontaktlamelle (2) aufgenommen ist.

4. Anordnung nach Anspruch 1, **dadurch gekennzeichnet, dass** das zumindest eine Formschlusselement durch eine Mehrzahl von in die Oberfläche (104) eingeformten Einprägungen (115, 116) gebildet ist, mit denen die Kontaktlamelle (2) formschlüssig in Eingriff steht.

5. Anordnung nach Anspruch 4, **dadurch gekennzeichnet, dass** zumindest ein Teil der Einprägungen (115, 116) entlang einer um die Steckrichtung (E) weisenden Umfangsrichtung (U) zueinander versetzt sind.

6. Anordnung nach Anspruch 4 oder 5, **dadurch gekennzeichnet, dass** eine erste Reihe von Einprägungen (115) entlang der Umfangsrichtung (U) aneinander angereihte, erste Einprägungen (115) und eine zweite Reihe von Einprägungen (116) entlang der Umfangsrichtung (U) aneinander angereihte, zweite Einprägungen (116) aufweist, wobei die erste Reihe von Einprägungen (115) und zweite Reihe von Einprägungen (116) entlang der Steckrichtung (E) zueinander versetzt sind.

7. Anordnung nach einem der Ansprüche 4 bis 6, **dadurch gekennzeichnet, dass** die Einprägungen (115, 116) jeweils eine Kante (113, 114) zur formschlüssigen Anlage mit der Kontaktlamelle (2) ausbilden.

8. Anordnung nach Anspruch 1, **dadurch gekennzeichnet, dass** das zumindest eine Formschlusselement durch zumindest eine in die Oberfläche (104) eingeformte Nut (117, 118) gebildet ist, die entlang einer um die Steckrichtung (E) weisenden Umfangsrichtung (U) erstreckt ist und mit der die Kontaktlamelle (2) formschlüssig in Eingriff steht.

9. Anordnung nach Anspruch 8, **dadurch gekennzeichnet, dass** eine entlang der Umfangsrichtung (U) erstreckte, erste Nut (117) und eine entlang der Umfangsrichtung (U) erstreckte, zweite Nut (118) entlang der Steckrichtung (E) zueinander versetzt sind.

10. Anordnung nach einem der vorangehenden Ansprüche, **dadurch gekennzeichnet, dass** der Kontaktkörper (10) aus einem gebogenen Kupferband gefertigt ist.

11. Anordnung nach einem der vorangehenden Ansprüche, **dadurch gekennzeichnet, dass** der Kontaktkörper (10) mit einem Ende (101) in eine Biegerichtung (B) um die Steckrichtung (E) hin zu der Oberfläche (104) gebogen ist derart, dass das Ende (101) der Oberfläche (104) angenähert ist, wobei der Kontaktkörper (10) an dem Ende (101) eine Abflachung (102) zur flächigen Anlage mit der Oberfläche (104) aufweist.

12. Anordnung nach Anspruch 11, **dadurch gekennzeichnet, dass** das Ende (101) an der Abflachung (102) stoffschlüssig, insbesondere durch Schweißen, beispielsweise durch Laserschweißen, mit der Oberfläche (104) verbunden ist.

13. Verfahren zum Herstellen einer Anordnung eines Kontaktelements (1) mit einem elektrischen Leiter (4), mit folgenden Schritten:
- Bereitstellen eines bandförmig erstreckten Kontaktkörpers (10),
- Biegen des Kontaktkörpers (10) derart, dass der Kontaktkörper (10) eine Öffnung (120) ausbildet, in die ein Steckverbinderteil (3) in eine Steckrichtung (E) einsteckbar ist, wobei der Kontaktkörper (10) eine um die Öffnung (120) erstreckte, eine Innenwandung der Öffnung (120) ausbildende Oberfläche (104) aufweist, und
- Anordnen einer Kontaktlamelle (2) in der Öffnung (120) des Kontaktkörpers (10) derart, dass die Kontaktlamelle (2) an der Oberfläche (104) anliegt, wobei die Kontaktlamelle (2) zum elektrischen Kontaktieren mit einem in die Öffnung (120) eingesteckten Steckverbinderteil (3) ausgebildet ist, wobei der bandförmige Kontaktkörper (10) eine Formschlusseinrichtung (11) mit zumindest einem an der Oberfläche (104) des Kontaktkörpers (10) geformten Formschlusselement (111-118) aufweist, wobei die Kontaktlamelle (2) beim Anordnen an dem Kontaktkörper (10) formschlüssig mit der Formschlusseinrichtung (11) in Eingriff gebracht wird und dadurch entlang der Steckrichtung (E) an dem Kontaktkörper (10) festgelegt wird,
**dadurch gekennzeichnet, dass** der Kontaktkörper (10) einen die Öffnung (120) aufweisenden Zylinderabschnitt (12) und einen tangential von dem Zylinderabschnitt (12) vorstehenden Laschenabschnitt (13) zum Anschließen des elektrischen Leiters (4) an den Kontaktkörper (10) aufweist, wobei über den Laschenabschnitt (13) der Leiter (4) in unterschiedlichen Orientierungen an das Kontaktelement (1) angeschlossen und in unterschiedlichen Richtungen von dem Kontaktelement (1) weggeführt werden kann, wobei zum Anschließen an den Laschenabschnitt (13) ein Anschlussstück (40) einer Leitungsader des Leiters (4) an den Laschenabschnitt (13) flächig angesetzt und stoffschlüssig mittels Schweißen oder Löten mit dem Laschenabschnitt (13) verbunden wird.

14. Verfahren nach Anspruch 13, **dadurch gekennzeichnet, dass** der Kontaktkörper (10) in einem Ausgangszustand (1') entlang einer Längsachse (L) längserstreckt ist und zum Ausbilden der Öffnung (120) in eine Biegerichtung (B) um die Steckrichtung (E) gebogen wird.

## Claims

1. Arrangement having a contact element (1) and an electrical conductor (4), wherein the contact element (1)
- has a contact body (10) extending in the shape of a strip and bent such that the contact body (10) forms an opening (120) into which a plug-in connector part (3) is able to be plugged in a plug-in direction (E), wherein the contact body (10) has a surface (104) extending around the opening (120) and forming an inside wall of the opening (120), and
- has a contact strip (2), arranged in the opening (120) of the contact body (10) and bearing on the surface (104), for making electrical contact with a plug-in connector part (3) plugged into the opening (120),
- wherein the strip-shaped contact body (10) has a form-fitting device (11) having at least one form-fitting element (111-118) formed on the surface (104) of the contact body (10), wherein the contact strip (2) is in form-fitting engagement with the form-fitting device (11) and is thereby fixed to the contact body (10) along the plug-in direction (E),
**characterized in that** the contact body (10) has a cylindrical section (12) containing the opening (120) and a tab section (13), protruding tangentially from the cylindrical section (12), for connecting the electrical conductor (4) to the contact body (10), wherein the conductor (4) is able to be attached to the contact element (1) in various orientations and is able to be moved away from the contact element (1) in various directions by way of the tab section (13), wherein, for the connection to the tab section (13), a connection piece (40) of a wire core of the conductor (4) is applied flush to the tab section (13) and is materially bonded to the tab section (13) by way of welding or soldering.

2. Arrangement according to Claim 1, **characterized in that** the at least one form-fitting element is formed by a recess (112) formed in the surface and in which the contact strip (2) is arranged.

3. Arrangement according to Claim 2, **characterized in that** the recess (112), viewed along the plug-in direction (E), is defined by two bars (110, 111) between which the contact strip (2) is received.

4. Arrangement according to Claim 1, **characterized in that** the at least one form-fitting element is formed by a multiplicity of imprints (115, 116) formed in the surface (104) and with which the contact strip (2) is in form-fitting engagement.

5. Arrangement according to Claim 4, **characterized in that** at least some of the imprints (115, 116) are offset from one another along a circumferential direction (U) oriented around the plug-in direction (E).

6. Arrangement according to Claim 4 or 5, **characterized in that** a first row of imprints (115) has first imprints (115) aligned next to one another along the circumferential direction (U) and a second row of imprints (116) has second imprints (116) aligned next to one another along the circumferential direction (U), wherein the first row of imprints (115) and second row of imprints (116) are offset from one another along the plug-in direction (E).

7. Arrangement according to one of Claims 4 to 6, **characterized in that** the imprints (115, 116) each form an edge (113, 114) for the form-fitting bearing with the contact strip (2).

8. Arrangement according to Claim 1, **characterized in that** the at least one form-fitting element is formed by at least one groove (117, 118) that is formed in the surface (104), that extends along a circumferential direction (U) oriented around the plug-in direction (E) and with which the contact strip (2) is in form-fitting engagement.

9. Arrangement according to Claim 8, **characterized in that** a first groove (117) extending along the circumferential direction (U) and a second groove (118) extending along the circumferential direction (U) are offset from one another along the plug-in direction (E).

10. Arrangement according to one of the preceding claims, **characterized in that** the contact body (10) is produced from a bent copper strip.

11. Arrangement according to one of the preceding claims, **characterized in that** the contact body (10) is bent at one end (101) in a bending direction (B) around the plug-in direction (E) towards the surface (104) such that the end (101) approaches the surface (104), wherein the contact body (10), at the end (101), has a flat area (102) for bearing flat with the surface (104).

12. Arrangement according to Claim 11, **characterized in that** the end (101), at the flat area (102), is materially bonded to the surface (104), in particular by welding, for example by laser welding.

13. Method for producing an arrangement of a contact element (1) having an electrical conductor (4), having the following steps:
- providing a contact body (10) extending in the shape of a strip,
- bending the contact body (10) such that the contact body (10) forms an opening (120) into which a plug-in connector part (3) is able to be plugged in a plug-in direction (E), wherein the contact body (10) has a surface (104) extending around the opening (120) and forming an inside wall of the opening (120),
- arranging a contact strip (2) in the opening (120) of the contact body (10) such that the contact strip (2) bears on the surface (104), wherein the contact strip (2) is designed to make electrical contact with a plug-in connector part (3) plugged into the opening (120), wherein the strip-shaped contact body (10) has a form-fitting device (11) having at least one form-fitting element (111-118) formed on the surface (104) of the contact body (10), wherein the contact strip (2), when it is arranged on the contact body (10), is brought into form-fitting engagement with the form-fitting device (11) and is thereby fixed to the contact body (10) along the plug-in direction (E),
**characterized in that** the contact body (10) has a cylindrical section (12) containing the opening (120) and a tab section (13), protruding tangentially from the cylindrical section (12), for connecting the electrical conductor (4) to the contact body (10), wherein the conductor (4) is able to be attached to the contact element (1) in various orientations and is able to be moved away from the contact element (1) in various directions by way of the tab section (13), wherein, for the connection to the tab section (13), a connection piece (40) of a wire core of the conductor (4) is applied flush to the tab section (13) and is materially bonded to the tab section (13) by way of welding or soldering.

14. Method according to Claim 13, **characterized in that** the contact body (10) extends in the longitudinal direction along a longitudinal axis (L) in a starting state (1') and is bent in a bending direction (B) around the plug-in direction (E) in order to form the opening (120).

## Revendications

1. Agencement comprenant un élément de contact (1) et un conducteur électrique (4), dans lequel l'élément de contact (1) comporte
- un corps de contact (10) s'étendant en forme de bande, qui est recourbé de telle manière que le corps de contact (10) forme une ouverture (120) dans laquelle une partie de connecteur (3) peut être enfichée dans une direction d'enfichage (E), dans lequel le corps de contact (10) présente une surface (104) s'étendant autour de l'ouverture (120) et formant une paroi intérieure de l'ouverture (120), et
- une lamelle de contact (2) disposée dans l'ouverture (120) du corps de contact (10) et venant en butée contre la surface (104) pour établir un contact électrique avec une partie de connecteur (3) enfichée dans l'ouverture (120),
- dans lequel le corps de contact (10) en forme de bande comporte un dispositif à complémentarité de forme (11) avec au moins un élément à complémentarité de forme (111-118) formé sur la surface (104) du corps de contact (10), dans lequel la lamelle de contact (2) s'engage par complémentarité de forme avec le dispositif à complémentarité de forme (11) et est ainsi fixée sur le corps de contact (10) dans la direction d'enfichage (E), **caractérisé en ce que** le corps de contact (10) comporte une partie cylindrique (12) comportant l'ouverture (120) et une partie formant languette (13) faisant saillie tangentiellement par rapport à la partie cylindrique (12) pour raccorder le conducteur électrique (4) au corps de contact (10), dans lequel le conducteur (4) peut être raccordé à l'élément de contact (1) dans différentes orientations par l'intermédiaire de la partie formant languette (13) et peut être guidé de manière à s'écarter de l'élément de contact (1) dans différentes directions, dans lequel, pour le raccordement à la partie formant languette (13), une pièce de raccordement (40) d'une âme conductrice du conducteur (4) est fixée à plat sur la partie formant languette (13) et est reliée à la partie formant languette (13) par soudage ou brasage.

2. Agencement selon la revendication 1, **caractérisé en ce que** ledit au moins un élément à complémentarité de forme est formé par un évidement (112) ménagé dans la surface, dans lequel est disposée la lamelle de contact (2).

3. Agencement selon la revendication 2, **caractérisé en ce que** l'évidement (112), observé dans la direction d'enfichage (E), est délimité par deux nervures (110, 111) entre lesquelles est reçue la lamelle de contact (2).

4. Agencement selon la revendication 1, **caractérisé en ce que** ledit au moins un élément à complémentarité de forme est formé par une pluralité d'empreintes (115, 116) ménagées dans la surface (104), avec lesquelles la lamelle de contact (2) s'engage par complémentarité de forme.

5. Agencement selon la revendication 4, **caractérisé en ce qu'**au moins une partie des empreintes (115, 116) sont décalées les unes par rapport aux autres le long d'une direction circonférentielle (U) entourant la direction d'enfichage (E).

6. Agencement selon la revendication 4 ou 5, **caractérisé en ce qu'**une première série d'empreintes (115) comporte des premières empreintes (115) disposées en rangée dans la direction circonférentielle (U) et **en ce qu'**une seconde série d'empreintes (116) comporte des secondes empreintes (116) disposées en rangée dans la direction circonférentielle (U), dans lequel la première série d'empreintes (115) et la seconde série d'empreintes (116) sont décalées l'une par rapport à l'autre dans la direction d'enfichage (E).

7. Agencement selon l'une des revendications 4 à 6, **caractérisé en ce que** les empreintes (115, 116) forment chacune un bord (113, 114) permettant un montage par complémentarité de forme avec la lamelle de contact (2).

8. Agencement selon la revendication 1, **caractérisé en ce que** ledit au moins un élément à complémentarité de forme est formé par au moins une rainure (117, 118) qui est ménagée dans la surface (104), qui s'étend le long d'une direction circonférentielle (U) orientée autour de la direction d'enfichage (E) et dans laquelle la lamelle de contact (2) s'engage par complémentarité de forme.

9. Agencement selon la revendication 8, **caractérisé en ce qu'**une première rainure (117) s'étendant dans la direction circonférentielle (U) et une seconde rainure (118) s'étendant dans la direction circonférentielle (U) sont décalées l'une par rapport à l'autre dans la direction d'enfichage (E).

10. Agencement selon l'une des revendications précédentes, **caractérisé en ce que** le corps de contact (10) est constitué d'une bande de cuivre recourbée.

11. Agencement selon l'une des revendications précédentes, **caractérisé en ce que** le corps de contact (10) est recourbé avec une extrémité (101) dans une direction de courbure (B) autour de la direction d'enfichage (E) vers la surface (104) de manière à ce que l'extrémité (101) se rapproche de la surface (104), dans lequel le corps de contact (10) présente une partie aplatie (102) à l'extrémité (101) pour un montage à plat sur la surface (104).

12. Agencement selon la revendication 11, **caractérisé en ce que** l'extrémité (101) est reliée par complémentarité de matériau à la surface (104) de la partie aplatie (102), en particulier par soudage, par exemple par soudage au laser.

13. Procédé de fabrication d'un agencement d'un élément de contact (1) avec un conducteur électrique (4), comprenant les étapes suivantes :
- fournir un corps de contact (10) s'étendant sous forme de bande,
- recourber le corps de contact (10) de manière à ce que le corps de contact (10) forme une ouverture (120) dans laquelle une partie de connecteur (3) peut être enfichée dans une direction d'enfichage (E), dans lequel le corps de contact (10) présente une surface (104) s'étendant autour de l'ouverture (120) et formant une paroi intérieure de l'ouverture (120), et
- agencer une lamelle de contact (2) dans l'ouverture (120) du corps de contact (10) de manière à ce que la lamelle de contact (2) soit en butée contre la surface (104), dans lequel la lamelle de contact (2) est conçue pour établir un contact électrique avec une partie de connecteur (3) enfichée dans l'ouverture (120), dans lequel le corps de contact (10) en forme de bande comporte un dispositif à complémentarité de forme (11) avec au moins un élément à complémentarité de forme (111-118) formé sur la surface (104) du corps de contact (10), dans lequel la lamelle de contact (2), lorsqu'elle est disposée sur le corps de contact (10), est amenée à s'engager par complémentarité de forme avec le dispositif à complémentarité de forme (11) et est ainsi fixée sur le corps de contact (10) dans la direction d'enfichage (E),
**caractérisé en ce que** le corps de contact (10) comprend une partie cylindrique (12) comportant l'ouverture (120) et une partie formant languette (13) faisant saillie tangentiellement par rapport à la partie cylindrique (12) pour raccorder le conducteur électrique (4) au corps de contact (10), dans lequel le conducteur (4) peut être raccordé à l'élément de contact (1) dans différentes orientations par l'intermédiaire de la partie formant languette (13) et peut être guidé de manière à s'écarter de l'élément de contact (1) dans différentes directions, dans lequel, pour le raccordement à la partie formant languette (13), une pièce de raccordement (40) d'une âme conductrice du conducteur (4) est fixée à plat sur la partie formant languette (13) et est reliée à la partie formant languette (13) par soudage ou brasage.

14. Procédé selon la revendication 13, **caractérisé en ce que** le corps de contact (10), dans un état initial (1'), s'étend longitudinalement le long d'un axe longitudinal (L) et est recourbé dans une direction de courbure (B) autour de la direction d'enfichage (E) pour former l'ouverture (120).
